# FASCICULE DE BREVET EUROPEEN

(11) **EP 0 144 289 B1**
(45) Date de publication et mention de la délivrance du brevet: **01.06.1988**
(21) Numéro de dépôt: 84810573.0
(22) Date de dépôt: 26.11.1984
(51) Int. Cl.: F21L 11/00

(54) **Appareil lumineux portatif pour signalisation nocturne**
Tragbare Leuchte für Nachtsignalisierung
Portable lamp for night signalling

(30) Priorité: 01.12.1983 CH 6427/83
(43) Date de publication de la demande: 12.06.1985
(73) Titulaire: Marcionetti, Giovanni, CH-6513 Monte Carasso (CH); Marcionetti, Pierina, CH-6513 Monte Carasso (CH)
(72) Inventeur: Marcionetti, Gian Piero, CH-6513 Monte Carasso (CH)
(74) Mandataire: Baggiolini, Raimondo Patent Attorneys

(56) Documents cités:
- CH-A- 357 466
- FR-A- 860 720
- GB-A- 1 337 217
- GB-A- 2 090 396
- US-A- 4 112 482
- US-A- 4 210 953
- US-A- 4 319 309
- US-A- 4 332 007

## Description

La présente invention se rapporte à un appareil lumineux portatif de signalisation nocturne.

Il est connu (voir brevet US-A-4 319 309) un appareil portatif de signalisation nocturne composé d'au moins une source lumineuse contenue dans une enveloppe protectrice caractérisé par des moyens pour faire émettre par l'appareil de la lumière rouge ou de la lumière jaune et de la lumière blanche d'éclairage normal et moyens pour attacher l'appareil à la personne en le fixant en n'importe quelle partie de la personne ou d'un support et pour le saisir.

Le brevet FR-A-860 720 se refère à un appareil selon le brevet U.S.A. sous indiqué, comprenant aussi des dispositifs pour accumuler l'énergie de la batterie alimentant la source lumineuse pendant son extinction due à l'intermittence, et la restituer pendant l'illumination.

Les brevets: GB-A-1 337 217, CH-A-357 466, U.S.-A-4210953 concernent des détails de construction et d'utilisation d'appareils lumineux portatifs de signalisation nocturne.

L'appareil selon la présente invention diffère des appareils connus en ce que il est caractérisé par un accumulateur électrique disposé en parallèle à la batterie et par une source lumineuse auxiliaire ayant une puissance électrique plus grande de celle de la source lumineuse normale afin de compenser le baisse de luminosité due à l'intermittente.

Le dessin annexé représente un exemple préféré de réalisation de l'appareil selon l'invention et plus précisément:
la figure 1 est une vue de face de l'appareil;
la figure 2 est la coupe verticale établie selon le plan passant par le ligne II-II de la figure 3, les organes électriques étant enlevés;
la figure 3 montre l'appareil vu de l'arrière complété par les organes électriques mais cependant sans la plaque de protection;
la figure 4 montre l'appareil avec application d'un ruban pour sa fixation à une partie du corps humain convenant à la signalisation;
la figure 5 montre comment s'effectue le blocage de la plaquette de protection de l'appareil;
la figure 6 est le schéma électrique de l'appareil complète, comprimant l'accumulateur et la source lumineuse auxiliaire.

En référence aux figures, l'appareil comprend une enveloppe antérieure 1 transparente colorée en rouge et une plaquette postérieure transparente 2 incolore ou colorée en jaune. Ces deux parties sont établies en matière artificielle plastique, acrylique ou en matière équivalente. A l'enveloppe 1 se raccordent quatre parois latérales 4,5, 6 et 7 de même épaisseur entre elles.

Vers le haut, selon le dessin, on a prévu dans l'enveloppe deux pattes parallèles 8 et 9 de faible longueur disposées à 90° par rapport à la paroi antérieure pour le blocage de la partie filetée d'une lampe 10. Ces pattes 8 et 9 sont de faible épaisseur pour permettre l'insertion à force entre elles de la lampe 10. Elles sont solidaires jusqu'à un certain point de la paroi antérieure 3 et par conséquent rendues flexibles élastiquement et transversalement par rapport à la paroi antérieure.

Dans l'intervalle d, délimité par les bords supé- reurs la 8', 9' desdites pattes 8, 9 et par la face de la paroi transversale supérieure 5 peuvent être insérées avec frottement deux lamelles 11 et 12 en métal pour réaliser le contact entre la lampe 10 et une série de deux piles 13. et 14 de forme allongée cylindrique. Ces piles peuvent s'introduire par pression élastique entre les pattes déjà mentionnées de faible longueur 8 et respectivement 9 d'une part et d'aurte part la face intérieure des parois latérales correspondantes 4 et 6.

Pour réaliser une retenue optimale des lamelles mentionnées 11 et 12, on a prévu que de la face intérieure de la paroi transversale supérieure 5 dépassant des nervures 15 et 16 qui reproduisent les rainures établies sur les lamelles correspondantes 11 et 12 (figure 3).

Parallèlement à la paroi transversale inférieure 7 de l'enveloppe 1 existe une paroi séparatrice 17 contre laquelle avec l'interposition d'une série de deux autres lamelles de métal 18 et 19 trouvent appui les contacts correspondants des deux piles 13 et 14 disposées en serie pour former une batterie. De façon analogue comme on l'a prévu pour les pattes 8 et 9 la cloison séparatrice 17 est mince afin de présenter une certaine souplesse dans la direction transversale en assurant ainsi une retenue efficace des deux batteries.

Avantageusement, l'enveloppe est établie en un pièce unique.

Un commutateur 20 est prévu pour glisser dans une ouverture 21 ménagée dans la base inférieure du boîtier pour établir ou couper le contact électrique entre la batterie et la lampe. En variante, on peut prévoir un commutateur qui permette d'alimenter la lampe 10 à tension constante (lumière continue) ou, au moyen d'un interrupteur bimétallique 28 (Fig. 6) non représenté en fig. 3 de type connu, pour lumière intermittente. Dans la paroi transversale supérieure 5 de l'enveloppe est ménagée transversalement une fente pour le guidage et le passage d'un ruban 22 ou d'une bande convenable en tissu résistant.

Ce dernier ruban, au moyen d'un nombre approprié de trous 23, ménagés dans lui, peut être bloqué par rapport à l'appareil (figure 4). A cet effet, à l'intérieur de l'enveloppe 1, une appendice 24 s'étend perpendiculairement à partir de la paroi frontale antérieure 3.

Dans l'appendice est pratiqué un trou fileté 25. Avec l'emploi d'une vis spéciale 26, pourvue d'un épaulement 26' et d'une tête 26", le ruban 22 est replié pour former un brassard ou bien pour se serrer autour de la taille en supportant l'appareil.

Comme le montre la figure 5, en plus de servir à bloquer le ruban, la vis sert à la fixation de la plaquette de fermeture 2 de l'enveloppe sur sa face arrière. Cette plaquette, quand le boîtier est de couleur rouge, est réalisée avantageusement en matière colorée en jaune ou incolore si on veut avoir de la lumière jaune de préférence intermittente qui signale un danger ou de la lumière blanche s'il y a lieu d'éclairer fortement les objetcts.

Avantageusement, la paroi antérieure 3 présente centralement une épaisseur réduite 3' en étant lisse pour un passage majoré de lumière tandis que le reste de la surface translucide de l'enveloppe est établi avec une surface de préférence durcie ou avec moletage fin et régulier par exemple d'une épaisseur de 2 mm.

On a prévu que l'enveloppe 1 et la plaquette 2 peuvent être transparentes et incolores tandis qu'à l'intérieur sont logées deux lampes colorées comprenant une rouge l'autre jaune avec une lampe non colorée.

Après avoir réalisé l'appareil et effectué les mesures électriques on a trouvé que avec deux piles 13 et 14 de 1,5 volts chacune, disposée en série et avec une lampe 10 d'environ 1 Watt (Fig. 6), le courant, après fermeture de l'interrupteur 20 et de l'interrupteur bimétallique 28, est de 0,35 ampères, tandis que après la mise en fonction de l'interrupteur bimétallique 28 il baisse a une valeur moyenne de 0,2 ampères, pendant 0,5 secondes (éclairage) suivie d'une extinction pendant 1 seconde (période=1,5 secondes).

Cela signifie que l'intensité lumineuse de la lampe 10 se réduit au 57% de sa valeur normale à cause de la mise en fonction de l'interrupteur bimétallique 28.

Pour éviter l'inconvenient, selon la présente invention, on dispose, en parallèle de la batterie des piles 13, 14 et enstallées dans l'espace vide 31 (fig. 3) de l'appareil, un petit accumulateur 27 (fig. 6) et une deuxième lampe 30 (lampe auxiliaire) dont le filament peut supporter un courant

L'accumulateur se charge pendant la période d'extinction de la lampe 30 (1 seconde), et se décharge, aidant la batterie 13, 14 pendant la période d'éclairage de la lampe 30 (0,5 sécondes) en livrant ainsi le courant de 0,6 ampères requise.

L'accumulateur doit pourtant livrer (0,6-0,2) =0,4 ampères pendant 0,5 secondes.

Sa capacité est donc de 0,2 ampères-seconde et son poids d'environ 1 gramme! Il est donc parfaitement plaçable avec la lampe auxiliaire 30, dans l'endroit libre 31 (fig. 3) de l'appareil.

L'emploi d'un condensateur au lieu d'un accumulateur n'est pas possible, vue la tension très basse disponible (3 volts), puisque l'énergie absorbée par un condensateur est fonction du carré de la tension.

## Revendications

1. Appareil lumineux portatif de signalisation nocturne composé d'au moins une source lumineuse (10) contenue dans une enveloppe protectrice, de moyens pour faire émettre par l'appareil à volonté: de la lumière rouge éventuellement intermittente, de la lumière jaune de préférence intermittente pour signaler un danger et de la lumière blanche d'éclairage normal, et de moyens pour attacher l'appareil à la personne en le fixant en n'importe quelle partie de la personne ou d'un support et pour le saisir, caractérisé en ce qu'il comprend une source lumineuse auxiliaire (30) ayant une puissance électrique plus grande que celle de la source lumineuse normale (10), afin de compenser la baisse de luminosité due à l'intermittence et en ce qu'il comprend des dispositifs (27) pour accumuler l'énergie de la batterie (13, 14) alimentant la source lumineuse (10) pendant l'extinction de ladite source due à l'intermittence, et la restituer pendant l'illumination, les dispositifs susdits comprenant un accumulateur électrique (27) disposé en parallèle à la batterie (13, 14).

2. Appareil selon la revendication 1, caractérisé par une enveloppe antérieure (1 ) transparente colorée en rouge, par une plaquette transparente postérieure (2) colorée en jaune ou incolore, par une lampe (10) alimentée par piles (13, 14), par un commutateur (20) et par un interrupteur à couple bimétallique de type connu pouvant rendre intermittente la lumière de la lampe.

3. Appareil selon la revendication 2, caractérisé en ce que l'enveloppe (1 ) et la plaquette (2) sont réalisées en matière artificielle plastique et rigide.

4. Appareil selon la revendication 3, caractérisé en ce que l'enveloppe (1 ) et la plaquette (2) sont réalisées en matière acrylique (Plexiglas) à caractéristiques de dureté et de transparence déjà connues.

5. Appareil selon les revendications 1 ou 2, caractérisé en ce que l'enveloppe (1 ) présente intérieurement deux pattes parallèles élastiques (8 et 9) qui retiennent par frottement la partie filetée de la lampe (10).

6. Utilisation de l'appareil selon la revendication 1, pour la signalisation d'une personne ou d'un véhicule en mouvement pendant la nuit ou la demi-obscurité.

7. Utilisation de l'appareil selon la revendication 6, caractérisée par un ruban (22) prévu replié pour former un brassard ou encore une bande flexible qui se serre autour de la taille pour y maintenir l'appareil en position fixée.

8. Utilisation de l'appareil selon la revendication 6, comme indicateur optique pouvant être saisi et actionné en même temps d'une main.

9. Utilisation de l'appareil selon la revendication 6, applicable à un support adapté quelconque à l'aide d'un moyen auto-adhésif.

## Patentansprüche

1. Tragbares Nacht-Lichtsignalgerät, das wenigstens eine in einem Schutzgehäuse untergebrachte Lichtquelle (10), Einrichtungen, um durch das Gerät nach Belieben rotes Licht, möglicherweise intermittierend, gelbes Licht, vorzugsweise intermittierend zur Kennzeichnung einer Gefahr, und weisses Licht für eine normale Beleuchtung auszustrahlen, sowie Einrichtungen, um das Gerät an einer Person, indem es an irgendeiner Stelle der Person befestigt wird, oder an einem Träger anzubringen sowie es festzuziehen, umfasst, dadurch gekennzeichnet, dass das Gerät eine Hilfs-Lichtquelle (30), die eine grössere elektrische Leistung als die normale Lichtquelle (10) hat, um das Absinken der auf die zeitweilige Unterbrechung zurückzuführenden Helligkeit zu kompensieren, und Einrichtungen (27) zur Speicherung der Energie der die Lichtquelle (10) speisenden Batterie (13, 14) während des Erlöschens dieser Quelle auf Grund einer zeitweiligen Unterbrechung und zur Ergänzung während des Leuchtens aufweist, wobei die oben genannten Einrichtungen einen elektrischen, parallel zur Batterie (13, 14) angeordneten Akkumulator (27) umfassen.

2. Gerät nach Anspruch 1, gekennzeichnet durch ein vorderes, transparentes, rot gefärbtes Gehäuseteil (1), durch eine hintere, transparente, gelb gefärbte oder farblose Platte (2), durch eine von Monozellen (13, 14) gespeiste Birne (10), durch einen Schalter (20) und durch einen Bimetallunterbrecher bekannter Art, um das Licht der Lampe zum Blinken zu bringen.

3. Gerät nach Anspruch 2, dadurch gekennzeichnet, dass das Gehäuseteil (1) und die Platte (2) aus starrem Kunststoffmaterial gefertigt sind.

4. Gerät nach Anspruch 3, dadurch gekennzeichnet, dass das Gehäuseteil (1 ) und die Platte (2) aus einem Akrylmaterial (Plexiglas) mit bereits bekannten Härte- und Transparenzkennwerten gefertigt sind.

5. Gerät nach Anspruch 1 oder 2, dadurch gekennzeichnet, dass das Gehäuseteil (1) in seinem Inneren zwei parallele, elastische Laschen (8 und 9) aufweist, die den Gewindeabschnitt der Birne (10) durch Reibung festhalten.

6. Verwendung des Geräts nach Anspruch 1 für die Signalgabe einer Person oder eines sich bewegenden Fahrzeuges während der Nacht oder des Halbdunkels.

7. Verwendung des Geräts nach Anspruch 6, gekennzeichnet durch einen Gurt (22), der zur Bildung einer Armbinde zusammengelegt ist, oder überdies ein flexibles Band, das sich um die Taille spannt, um daran das Gerät in fester Lage zu halten.

8. Verwendung des Geräts nach Anspruch 6 als optische Anzeigeeinrichtung, die erfasst werden und gleichzeitig von Hand betätigt werden kann.

9. Verwendung des Geräts nach Anspruch 6 durch Anbringen an irgendeinem passend ausgebildeten Träger mit Hilfe eines Selbstklebemittels.

## Claims

1. Portable luminous night-signalling apparatus composed of at least one luminous source (10) contained in a protective casing, means for causing to emit through the apparatus at will: red light as the case may be intermittent, yellow light preferably intermittent to signal a danger and white light of normal lighting and means for attaching the apparatus to the person by fixing it to any part of the person or of a support and for taking hold of it, characterised in that it comprises an auxiliary luminous source (30) having an electrical power greater than that of the normal luminous source (10) so as to compensate for the drop in luminosity due to the intermittency and in that it comprises devices (27) in order to accumulate the energy from the battery (13, 14) feeding the luminous source (10) during the extinction of the said source due the intermittency and restore it during the illumination the aforesaid devices comprising an electric accumulator (27) disposed in parallel with the battery (13,14).

2. Apparatus according to claim 1, characterised by a transparent front casing (1) coloured red, by a rear transparent plate (2) coloured yellow or colourless, by a lamp (10) fed by batteries (13,14) by a switch (20) and by a circuit-breaker with bi-metallic couple of known type capable of making the light of the lamp intermittent.

3. Apparatus according to claim 2, characterised in that the casing (1) and the plate (2) are realized in plastic and rigid artificial material.

4. Apparatus according to claim 3, characterised in that the casing (1) and the plate (2) are realized in acrylic material (Plexiglas) with already known characteristics of hardness and transparency.

5. Apparatus according to claim 1 or 2, characterised in that the casing (1) has inside two parallel elastic lugs (8 and 9) which retain by friction the screw-threaded part of the lamp (10).

6. Use of the apparatus according to claim 1, for the signalling from a person or from a vehicle in movement during the night or semi-darkness.

7. Use of the apparatus according to claim 6, characterised by a tape (22) provided folded to form an arm-band or also a flexible band which tightens around the waist to hold the apparatus there in fixed position.

8. Use of the apparatus according to claim 6 as optical indicator capable of being taken hold of and operated at the same time by one hand.

9. Use of the apparatus according to claim 6, applicable to a support adapted in any way with the said of a self-adhesive means.
